# DEMANDE DE BREVET EUROPEEN

(11) **EP 2 143 347 A1**
(43) Date de publication de la demande: **13.01.2010**
(21) Numéro de dépôt: 09163491.5
(22) Date de dépôt: 23.06.2009
(51) Int. Cl.: A41B 9/14, A41D 27/24

(54) **Sous-vêtement et procédé de réalisation**

(30) Priorité: 27.06.2008 FR 0803630
(71) Demandeur: EURALIS, 69140 Rilleux la Pape (FR)
(72) Inventeur: Bertrand, Céline, 69300 Caluire et Cuire (FR); Candela, Colette, 38460 St Hilaire de Brens (FR)
(74) Mandataire: Delorme, Nicolas

(57) **Abrégé**

Le sous-vêtement (1) comprend tout d'abord un corps (2) formant la partie principale du sous-vêtement, le corps étant réalisé en un premier textile et comportant au moins un bord périphérique (3, 4, 5).

Le sous-vêtement (1) comprend en outre au moins une bande (6, 7, 8) comportant deux bords longitudinaux (9, 10), qui est plus nerveuse que le corps et qui est assemblée au corps (2) par exemple par une couture, dans une position non superposée où l'un des bords longitudinaux (9) de la bande est adjacent au bord périphérique du corps.

On obtient ainsi un sous-vêtement, notamment une culotte, quasiment invisible même sous des vêtements moulants.

## Description

La présente invention concerne un sous-vêtement et un procédé de réalisation d'un sous-vêtement.

De façon connue, les sous-vêtements comprennent typiquement un corps textile formant la partie principale du sous-vêtement, et comportant au moins un bord périphérique. Par exemple, dans le cas d'une culotte, le corps comporte trois bords périphériques (l'un au niveau de la taille et les deux autres autour des cuisses de l'utilisateur).

Afin d'assurer une bonne tenue du sous-vêtement sur le corps de l'utilisateur, il est généralement prévu de rapporter un ruban élastique au niveau de chacun des bords périphériques. Un tel ruban, pour être efficace, présente une épaisseur relativement importante (de l'ordre de 0,7 à 1 mm). De plus, ce ruban est cousu sur le corps, au voisinage du bord périphérique.

En conséquence, le sous-vêtement présente une surépaisseur au niveau de ses bords périphériques, due à la superposition du corps, du ruban et de la couture.

Or, ceci n'est pas souhaitable car il existe une demande croissante pour des sous-vêtements invisibles ou du moins se voyant peu, en particulier lorsque l'utilisateur porte des vêtements moulants.

La présente invention vise à remédier aux inconvénients mentionnés ci-dessus, en fournissant un sous-vêtement discret, si ce n'est invisible, lorsqu'il est porté, même sous des vêtements moulants.

A cet effet, l'invention concerne un sous-vêtement comprenant un corps formant la partie principale du sous-vêtement, le corps étant réalisé en un premier textile et comportant au moins un bord périphérique, le sous-vêtement comprenant en outre au moins une bande comportant deux bords longitudinaux, ladite bande étant réalisée en un matériau présentant une nervosité plus importante que celle du premier textile et étant assemblée au corps, dans une position non superposée où l'un des bords longitudinaux de la bande est adjacent au bord périphérique du corps.

Ainsi, grâce à l'invention, le sous-vêtement est sensiblement plat, de l'épaisseur d'un textile, avec simplement une légère surépaisseur au niveau de la jonction entre le corps et la bande, due aux moyens d'assemblage entre le corps et la bande. En prévoyant une bande de nervosité plus importante que celle du premier textile, on obtient une bonne tenue du sous-vêtement sur le corps de l'utilisateur sans avoir recours à un ruban élastique générant une surépaisseur non souhaitée.

La bande est typiquement réalisée en un second textile.

Selon une réalisation possible, la bande est assemblée au corps par une couture. Ainsi, la légère surépaisseur à la jonction entre la bande et le corps est due au fil formant la couture, ce qui reste très discrèt sous un vêtement.

Différents points de couture peuvent être utilisés, sous réserve qu'il n'y ait pas, au final, de superposition de matière. La bande peut notamment être assemblée au corps par un surjet ouvert ou par un point de type « flatlock ».

En variante, la bande peut être assemblée au corps par un film collé à chaud sur le corps et la bande. Dans ce cas, la légère surépaisseur à la jonction entre la bande et le corps est due au film.

Avantageusement, la bande peut être coupée à cru. De ce fait, on limite encore les surépaisseurs puisqu'on n'a pas d'ourlet ou de surfilage au niveau du bord longitudinal de la bande non assemblé sur le corps.

Par exemple, la bande comprend de l'élasthanne, ce qui lui confère une élasticité.

On peut prévoir, pour assurer une bonne tenue du sous-vêtement, que la bande présente une largeur supérieure à 5 mm.

Selon un deuxième aspect, l'invention concerne un procédé de réalisation d'un sous-vêtement, comprenant les étapes consistant à :
- prévoir un corps destiné à former la partie principale du sous-vêtement, réalisé en un premier textile et comportant au moins un bord périphérique;
- prévoir au moins une bande comportant deux bords longitudinaux et réalisée en un matériau présentant une nervosité plus importante que celle du premier textile ;
- placer la bande de sorte que l'un de ses bords longitudinaux soit adjacent au bord périphérique du corps, sans superposition du corps et de la bande;
- assembler le corps et la bande.

Comme indiqué précédemment, la bande peut être réalisée en un second textile. Par ailleurs, avantageusement, le corps et la bande sont assemblés par une couture. La couture utilisée est de préférence de faible épaisseur. Il peut s'agir par exemple d'un surjet ouvert ou d'un flatlock. On peut également prévoir un assemblage par un film collé à chaud sur le corps et la bande.

On décrit à présent, à titre d'exemple non limitatif, plusieurs modes de réalisation possibles de l'invention, en référence aux figures annexées :
La figure 1 est une vue en élévation d'un sous-vêtement selon l'invention, comportant un corps et plusieurs bandes, les moyens d'assemblage entre le corps et la bande n'étant pas représentés ;
La figure 2 est une vue agrandie du détail A de la figure 1, selon un premier mode de réalisation ;
La figure 3 est une vue agrandie du détail A de la figure 1, selon un second mode de réalisation ;
La figure 4 est une vue schématique en coupe le long de la ligne BB de la figure 1, dans le cas du premier ou du deuxième mode de réalisation ;
La figure 5 est une vue agrandie du détail A de la figure 1, selon un troisième mode de réalisation ; Et
La figure 6 est une vue schématique en coupe le long de la ligne BB de la figure 1, dans le cas du troisième mode de réalisation.

La figure 1 représente un sous-vêtement, ici une culotte 1.

La culotte 1 comprend tout d'abord un corps 2 qui forme la partie principale de la culotte. Le corps 2 comporte un bord périphérique supérieur 3, destiné à être placé au niveau de la taille d'un utilisateur, et deux bords périphériques latéraux 4, 5, destinés à être placés autour des cuisses. Les bords périphériques 3, 4, 5 sont sensiblement circulaires.

Le corps 2 est réalisé en un premier textile, tel que par exemple une charmeuse microfibre, un textile chaîne et trame, un jersey.

La culotte 1 comporte en outre trois bandes assemblées chacune à l'un des bords périphériques, à savoir une bande supérieure 6 et deux bandes latérales 7, 8, qui sont ici coupées à cru. Les bandes 6, 7, 8 forment chacune un anneau.

Les bandes 6, 7, 8 sont réalisées en un matériau, ici un second textile, de nervosité plus importante que celle du premier textile, comprenant par exemple de l'élasthanne, ou une autre matière élastique.

La nervosité est la force de retour exercée par la matière élastique. Ici, les bandes exercent une contrainte sur le corps.

Les bandes 6, 7, 8 comportent chacune un premier bord longitudinal 9, du côté du corps 2, et un deuxième bord longitudinal 10, libre. Elles présentent une largeur supérieure à 5 mm, par exemple de l'ordre de 1,5 cm.

Chaque bande 6, 7, 8 est assemblée au bord longitudinal 3, 4, 5 correspondant du corps 2 de la façon suivante : le premier bord longitudinal 9 de la bande est placé adjacent au bord périphérique du corps, puis la bande et le corps, qui ne sont donc pas superposés, sont assemblés par des moyens d'assemblage appropriés.

Les moyens d'assemblage peuvent être une couture 11, de préférence de faible épaisseur.

Selon un premier mode de réalisation, cette couture 11 est un surjet ouvert (voir figure 2) ; selon un second mode de réalisation, cette couture 11 est un point de type « flatlock » (voir figure 3). On peut utiliser un fil texturé ayant un potentiel d'allongement.

Comme on le voit plus particulièrement sur la figure 4, il n'existe qu'une très faible surépaisseur de la culotte 1, localisée au niveau de la zone de jonction entre le corps 2 et la bande 6, 7 ou 8. Cette surépaisseur est due uniquement au fil formant la couture 11, puisque le corps et la bande ne sont pas superposés, et est très peu importante du fait du type de point mis en oeuvre.

Selon un troisième mode de réalisation, les moyens d'assemblage sont constitués d'un film 12 qui peut par exemple être en matière plastique, par exemple en polyuréthane, et qui est collé à chaud sur le corps 2 et la bande 6, 7 ou 8 correspondante, à cheval sur ces deux éléments. Le film 12 peut être placé à l'intérieur ou à l'extérieur de la culotte 1.

L'élasticité du film 12 (à savoir sa capacité d'allongement) est par exemple voisine de l'élasticité du corps 2 ; la nervosité du film 12 (à savoir sa force de rappel) est par exemple voisine de la nervosité du corps 2. Ainsi, le film 12 joue son rôle de moyen d'assemblage sans nuire à la bonne élasticité et au bon maintien de la culotte 1.

La figure 6 montre la légère surépaisseur de la culotte 1, localisée au niveau de la zone de jonction entre le corps 2 et la bande 6, 7 ou 8, et due au film 12.

L'invention permet donc d'obtenir des sous-vêtements pratiquement plats et sans surépaisseur, donc quasiment invisibles sous un vêtement.

Il va de soi que l'invention n'est pas limitée aux modes de réalisation décrits ci-dessus à titre d'exemples mais qu'elle en embrasse au contraire toutes les variantes de réalisation. Ainsi, le sous-vêtement pourrait également être un soutien-gorge par exemple.

## Revendications

1. Sous-vêtement comprenant un corps (2) formant la partie principale du sous-vêtement (1), le corps (2) étant réalisé en un premier textile et comportant au moins un bord périphérique (3, 4, 5), **caractérisé en ce qu'**il comprend en outre au moins une bande (6, 7, 8) comportant deux bords longitudinaux (9, 10), ladite bande (6, 7, 8) étant réalisée en un matériau présentant une nervosité plus importante que celle du premier textile et étant assemblée au corps (2) dans une position non superposée où l'un des bords longitudinaux (9) de la bande (6, 7, 8) est adjacent au bord périphérique (3, 4, 5) du corps (2).

2. Sous-vêtement selon la revendication 1, **caractérisé en ce que** la bande (6, 7, 8) est réalisée en un second textile,.

3. Sous-vêtement selon la revendication 1 ou 2, **caractérisé en ce que** la bande (6, 7, 8) est assemblée au corps (2) par une couture (11), telle qu'un surjet ouvert ou un flatlock.

4. Sous-vêtement selon la revendication 1 ou 2, **caractérisé en ce que** la bande (6, 7, 8) est assemblée au corps (2) par un film collé à chaud sur le corps (2) et la bande (6, 7, 8).

5. Sous-vêtement selon l'une des revendications 1 à 4, **caractérisé en ce que** la bande (6, 7, 8) est coupée à cru.

6. Sous-vêtement selon l'une des revendications 1 à 5, **caractérisé en ce que** la bande (6, 7, 8) comprend de l'élasthanne.

7. Sous-vêtement selon l'une des revendications 1 à 6, **caractérisé en ce que** la bande (6, 7, 8) présente une largeur supérieure à 5 mm.

8. Sous-vêtement selon l'une des revendications 1 à 7, **caractérisé en ce qu'**il s'agit d'une culotte (1), le corps (2) comportant un bord périphérique supérieur (3), destiné à être placé au niveau de la taille, et deux bords périphériques latéraux (4, 5), destinés à être placés autour des cuisses, la culotte (1) comportant en outre trois bandes (6, 7, 8) assemblées chacune à l'un des bords périphériques (3, 4, 5).

9. Procédé de réalisation d'un sous-vêtement (1), dans lequel on prévoit un corps (2) destiné à former la partie principale du sous-vêtement, réalisé en un premier textile et comportant au moins un bord périphérique (3, 4, 5), **caractérisé en ce que** le procédé comprend en outre les étapes consistant à :
- prévoir au moins une bande (6, 7, 8) comportant deux bords longitudinaux (9, 10) et réalisée en un matériau présentant une nervosité plus importante que celle du premier textile ;
- placer la bande (6, 7, 8) de sorte que l'un de ses bords longitudinaux (9) soit adjacent au bord périphérique (3, 4, 5) du corps (2), sans superposition du corps (2) et de la bande (6, 7, 8) ;
- assembler le corps (2) et la bande.

10. Procédé de réalisation d'un sous-vêtement (1) selon la revendication 8 ou 9, **caractérisé en ce que** le corps (2) et la bande (6, 7, 8) sont assemblés par une couture (11) telle qu'un surjet ouvert ou un flatlock.
